# EUROPÄISCHE PATENTSCHRIFT

(11) **EP 1 785 532 B1**
(45) Veröffentlichungstag und Bekanntmachung des Hinweises auf die Patenterteilung: **14.01.2009**
(21) Anmeldenummer: 05405636.1
(22) Anmeldetag: 15.11.2005
(51) Int. Cl.: E03D 5/10

(54) **Vorrichtung zur selbsttätigen Spülauslösung einer Spülvorrichtung**
Device for automatic flushing of a flushing device
Dispositif de déclenchement automatique de chasse d'un dispositif à chasse d'eau

(43) Veröffentlichungstag der Anmeldung: 16.05.2007
(73) Patentinhaber: GEBERIT TECHNIK AG, 8645 Jona (CH)
(72) Erfinder: Elsener, René, 8610 Uster (CH); Schäfer, Daniela, 8640 Rapperswil (CH)
(74) Vertreter: Groner, Manfred

(56) Entgegenhaltungen:
- WO-A-20/04090245
- DE-A1-4102004 008 34
- US-A- 1 404 155
- US-B1- 6 666 966

## Beschreibung

Die Erfindung betrifft eine Vorrichtung zur selbsttätigen Spülauslösung einer Spülvorrichtung.

Die selbsttätige Auslösung einer Spülung ist bei WC-Anlagen und Urinalen in zahlreichen Ausführungen seit langem bekannt. Beispielsweise sind Vorrichtungen mit einem Radar bekannt, der auf einen herantretenden Benutzer anspricht und eine Spülung auslöst, sobald sich dieser entfernt. Es sind auch Vorrichtungen bekannt geworden, die Änderungen am Siphon detektieren und entsprechende Signale zur Auslösung einer Spülung auswerten.

Die WO 2004/0900245 offenbart eine Vorrichtung der genannten Art gemäß dem Oberbegriff von Anspruch 1. Diese dient zur Spülung eines Urinals. Zur Spülauslösung sind Elektroden ringartig um den Abflusskanal des Urinals gelegt. Diese Elektroden sind über Drähte und Steckverbindungen mit einer Steuerung verbunden, welche an einer Hüllwand des Urinalbeckens festgeklebt oder andersartig dort befestigt ist.

Die US-A-1,404,155 offenbart eine Vorrichtung zur Spülauslösung bei einem Urinal oder WC. Die Auslösung erfolgt aufgrund einer Leitfähigkeitsmessung. Hierzu sind im Siphon Elektroden angeordnet, die über Leitungsdrähte mit einer Steuerung verbunden sind, welche an einer Spülleitung befestigt ist.

Die DE 32 28 061 A offenbart eine Vorrichtung zur Spülung einer WC-Anlage, die im Bereich eines Siphons Elektroden aufweist, die nach der Überlaufkante angeordnet sind. Die Elektroden bilden einen kapazitiven Sensor, der über ein Steuergerät eine Spülung auslöst, sobald sich das Dielektrikum im Siphon infolge einer Verunreinigung ändert. Die Spülung wird bei einer bestimmten, einstellbaren Schwelle ausgelöst und nach einer vorwählbaren Verzögerungszeit wieder beendet. Die beiden Elektroden sind an der Aussenseite des Siphons angebracht, wodurch ein Korrodieren der Elektroden vermieden werden soll.

Die europäische Patentanmeldung Nr. 04405231.4 vom 15. April 2004 offenbart eine Vorrichtung, bei welcher ebenfalls an der Aussenseite des Siphons zwei Elektroden angeordnet sind. Diese sind in Strömungsrichtung gesehen vor der Überlaufkante im Bereich der Oberfläche des Sperrwassers angeordnet. Dadurch ist es möglich, eine Kapazitätsänderung infolge einer Änderung des Wasserstandes im Siphon zu detektieren und entsprechend eine Spülung auszulösen.

In der Praxis hat sich gezeigt, dass die Montage, die Wartung als auch die Austauschbarkeit einer solchen Vorrichtung vergleichsweise aufwendig ist.

Der Erfindung liegt die Aufgabe zugrunde, eine Vorrichtung der genannten Art zu schaffen, die insbesondere einfacher montiert und gewartet werden kann. Zudem soll es möglich sein, die Vorrichtung einfacher auszutauschen.

Die Aufgabe ist bei einer gattungsgemässen Vorrichtung gemäss Anspruch 1 gelöst. Dadurch ist eine wesentlich einfachere Montage und auch ein einfacherer Austausch der Vorrichtung möglich.

Nach einer Weiterbildung der Erfindung ist vorgesehen, dass der Halter klammerförmig ausgebildet ist. Dies ermöglicht ein besonders einfaches Befestigen des Halters am Siphon und auch einen einfacheren Austausch der Vorrichtung.

Nach einer Weiterbildung der Erfindung ist vorgesehen, dass der Halter U-förmig ausgebildet ist. Dadurch ist es möglich, den Halter besonders sicher zwischen dem Auslass und dem Einlass auf dem Gehäuse des Siphons zu montieren.

Eine besonders einfache Montage ist dann möglich, wenn gemäss einer Weiterbildung der Erfindung der Halter lösbar auf den Siphon aufgesetzt und insbesondere auf diesen aufgerastet ist. Dies ermöglicht eine werkzeugfreie Montage und auch einen werkzeugfreien Austausch der Vorrichtung.

Der Sensor kann dann besonders genau positioniert werden, wenn gemäss einer Weiterbildung der Erfindung am Halter Haltenocken angeordnet sind, die positionsgenau am Gehäuse des Siphons festlegbar und insbesondere aufschnappbar sind.

Nach der Erfindung ist vorgesehen, dass am Halter eine Auswerte- und/oder eine Steuerelektronik angeordnet ist bzw. sind. Dies ermöglicht einen besonders kompakten Aufbau einer Einheit, bei welcher alle wesentlichen Elemente für die Spülauslösung funktionssicher untergebracht sind. Die Sicherheit ist dann besonderes gross, wenn gemäss einer Weiterbildung der Erfindung die Auswerte- und/oder die Steuerelektronik im Halter eingegossen ist bzw. sind.

Nach einer Weiterbildung der Erfindung sind am Halter zwei gegenüberliegende Elektroden angeordnet. Diese können entsprechend mit dem Halter genau am Gehäuse bzw. bezüglich der überlaufkante positioniert werden. Die Verbindung zwischen den beiden Elektroden ist dann besonders einfach und funktionssicher, wenn gemäss einer Weiterbildung der Erfindung der Halter eine brückenförmige Kappe aufweist, welche eine Führung für eine Signalleitung bildet, welche die beiden Elektroden verbindet.

Ein besonders kompakter und einfacher Aufbau, ist dann gewährleistet, wenn gemäss einer Weiterbildung der Erfindung der Halter Mittel zum Anschliessen einer Stromversorgungsleitung und/oder einer Signalleitung für ein Wasserventil aufweist.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Figur 1: eine Ansicht einer erfindungsgemässen Vorrichtung,
- Figur 2.: eine Seitenansicht der Vorrichtung gemäss Figur 1,
- Figur 3: eine Ansicht des Siphons,
- Figur 4: eine Ansicht des Halters und
- Figur 5: ein Schnitt durch die erfindungsgemässe Vorrichtung gemäss der Linie V-V der Figur 1.

Die in den Figuren 1 und 2 gezeigte Vorrichtung besteht aus einem Siphon 1 und einer Sensoreinheit 10, die vorzugsweise lösbar auf den Siphon 1 aufgesetzt ist. Die Vorrichtung ist insbesondere Teil eines Urinals und ermöglicht eine selbsttätige Spülauslösung. Grundsätzlich kann die Vorrichtung aber auch Teil eines WC's sein.

Der Siphon 1 besitzt ein Gehäuse 2, das in an sich bekannter Weise gemäss Figur 5 aus einem Gehäuseteil 3 und einem Gehäuseteil 4 besteht, die fest miteinander verbunden, beispielsweise miteinander verschweisst sind. Der Gehäuseteil 3 besitzt einen angeformten Auslassstutzen 6 und der Gehäuseteil 4 einen angeformten Einlassstutzen 5. Bei der Spülung beispielsweise eines Urinals gelangt das abfliessende Wasser durch den Einlassstutzen 5 in eine Öffnung 22 und schliesslich über eine Überlaufkante 21 in an sich bekannter Weise über einen Kanal 7 in den Auslassstutzen 6 und schliesslich in eine hier nicht gezeigte Auslassleitung. Bei einer Benutzung des Urinals bzw. des WC's ändert sich die Füllstandshöhe, die mit der Sensoreinheit 10 detektiert wird, was zu einer Spülauslösung führt. Zur Spülauslösung wird ein Signal an ein an sich übliches Wasserventil 27 übermittelt. Das Wasserventil 27 ist beispielsweise an einer Druckleitung oder an einem hier nicht gezeigten Spülkasten angeordnet. Bei geöffnetem Wasserventil 27 wird entsprechend eine Urinalschüssel bzw. eine WC-Schüssel gespült.

Die Sensoreinheit 10 weist einen Halter 11 auf, der beispielsweise als einstückiges Kunststoffteil ausgebildet ist und gemäss Figur 4 zwei im Wesentlichen parallel zueinander verlaufende Wandung 14 und 15 aufweist. Die beiden Wandungen 14 und 15 sind mit einer Wandung 29 einer Schmalseite fest miteinander verbunden. Im Schnitt ist der Halter 11 im Wesentlichen U-förmig, wobei die Wandungen 14 und 15 die Schenkel bilden. Er ist so ausgebildet, dass er auf das Gehäuse 2 aufgesetzt und an diesem positionierbar ist. Hierzu besitzt die Wandung 15 eine etwa teilkreisförmige Kante 25, die gemäss Figur 1 seitlich am Einlassstutzen 5 anliegt. Der Halter 11 kann somit in einfacher Weise seitlich auf den Siphon 1 aufgeschoben werden.

Zur genauen Positionierung des Halters 11 bzw. der Sensoreinheit 10 am Gehäuse 2 des Siphons 1 weist der Siphon 1 gemäss Figur 3 zwei Rastnocken 16 oder andere geeignete Positionsmittel auf, welche mit korrespondierenden Rastelementen 17 (Fig. 4) zusammenarbeiten. Wird der Halter 11 auf das Gehäuse 2 aufgeschoben, so rasten die beiden Rastelemente 17 an den Rastnocken 16 ein und definieren damit genau die Position des Halters 11 bezüglich des Gehäuses 2. Insbesondere geht es hier um die Positionierung von zwei Sensoren 12 und 13, die in an sich bekannter Weise eine kapazitive Messung ermöglichen. Zur Offenbarung wird hier auch auf die bereits oben erwähnte EP 0 4405231.4 des Anmelders hingewiesen. Diese beiden Sensoren 12 und 13 sind an der Innenseite der Wandung 15 bzw. der Wandung 14 gegenüberliegend befestigt. Beispielsweise können diese Sensoren 12 und 13, die Elektroden bilden, aufgeklebt oder eingebettet sein.

Die Sensoren 12 und 13 sind mit einer hier nicht gezeigten Auswerte- und Steuerelektronik verbunden. Die Auswerte- und Steuerelektronik ist ebenfalls am Halter 11 befestigt und insbesondere in diesen eingegossen. Ein Kabel 19, das an einer Kabeleinführung 18 mit dem Halter 11 verbunden ist. In der Figur 1 ist die Signalleitung 23 gezeigt, die einerseits mit der Auswerte- und der Steuerelektronik und andererseits mit dem hier nicht gezeigten Wasserventil 27 verbunden ist. Das Kabel 19 umfasst somit zumindest im Bereich der Kabeleinführung 18 sowohl die Signalleitung 23 als auch die Leitungen 24 für die Stromversorgung 28.

Die Sensoreinheit 10 umfasst somit vorzugsweise die beiden Sensoren 12 und 13, die Auswerte- und/oder die Steuerelektronik sowie die erforderlichen Anschlussleitungen. Diese kompakte Sensoreinheit 10 kann vorgefertigt und bei der Montage des Urinals bzw. des WC's auf den Siphon 1 aufgesetzt werden. Grundsätzlich kann der Siphon 1 auch mit aufgesetzter Sensoreinheit 10 montiert werden.

Um die beiden Sensoren 12 und 13 bzw. die entsprechenden Elektroden miteinander zu verbinden, weist der Halter 11 in einem oberen Bereich gemäss der Figur 4 eine Brücke 20 auf, welche eine Führung für eine Signalleitung bildet, welche diese beiden Sensoren 12 und 13 miteinander verbindet. Die erfindungsgemässe Vorrichtung besitzt vorzugsweise zwei Sensoren bzw. Elektroden, grundsätzlich ist aber eine kapazitive Messung auch mit lediglich einem Sensor bzw. einer Elektrode möglich.

Zur Befestigung der Vorrichtung bzw. des Siphons 1 ist am Gehäuse 2 eine Befestigungslasche 9 angeformt. Die Vorrichtung kann damit beispielsweise an einem Montagerahmen hinter einem hier nicht gezeigten Siphonbecken befestigt werden.

Muss die Sensoreinheit 10 beispielsweise aufgrund von Störungen ausgetauscht werden, so kann diese werkzeugfrei vom Siphon 1 abgenommen werden. Die Sensoreinheit 10 kann dann wiederum werkzeugfrei auf den Siphon 1 aufgesetzt werden. Die Anschlüsse, insbesondere die Signalleitung 23 sowie die Leitungen 24 für die Stromversorgung 28 müssen hierbei nicht getrennt werden. Die genaue Positionierung der Sensoren 12 und 13 ist auch nach einem Austausch gewährleistet.

### Bezugszeichenliste

- 1: Siphon
- 2: Gehäuse
- 3: Gehäuseteil
- 4: Gehäuseteil
- 5: Einlassstutzen
- 6: Auslassstutzen
- 7: Kanal
- 8: Aussenseite
- 9: Befestigungslasche
- 10: Sensoreinheit
- 11: Halter
- 12: Sensor
- 13: Sensor
- 14: Wandung
- 15: Wandung
- 16: Rastnocken
- 17: Rastelemente
- 18: Kabeleinführung
- 19: Kabel
- 20: Brücke
- 21: Überlaufkante
- 22: Öffnung
- 23: Signalleitung (zum Ventil)
- 24: Versorgungsleitungen
- 25: Kante
- 26: Kante
- 27: Wasserventil
- 28: Stromversorgung
- 29: Wandung

## Patentansprüche

1. Vorrichtung zur selbsttätigen Spülauslösung einer Spülvorrichtung mit einem Siphon (1), der ein Gehäuse (2) mit einem Einlass (5) und einem Auslass (6) sowie einer Überlaufkante (21) aufweist und mit einem an der Aussenseite (8) des Siphons (1) angeordneten kapazitiven Sensor (12, 13) mit wenigstens einer Elektrode, wobei der Sensor (12, 13) an einem Halter (11) angeordnet ist, der auf das Gehäuse (2) des Siphons (1) aufgesetzt ist, **dadurch gekennzeichnet, dass** am Halter (11) eine Auswerte- und/oder eine Steuerelektronik angeordnet ist bzw. sind.

2. Vorrichtung nach Anspruch 1, **dadurch gekennzeichnet, dass** der Halter (11) klammerförmig ausgebildet ist.

3. Vorrichtung nach Anspruch 1 oder 2, **dadurch gekennzeichnet, dass** der Halter (11) U-förmig ausgebildet ist.

4. Vorrichtung nach einem der Ansprüche 1 bis 3, **dadurch gekennzeichnet, dass** der Halter (11) lösbar auf den Siphon (1) aufgesetzt und insbesondere aufgerastet oder aufgeschnappt ist.

5. Vorrichtung nach einem der Ansprüche 1 bis 4, **dadurch gekennzeichnet, dass** am Halter (11) Haltemittel (17) angeordnet sind, die positionsgenau am Gehäuse (2) des Siphons (1) festlegbar und insbesondere aufschnappbar oder aufrastbar sind.

6. Vorrichtung nach Anspruch 1, **dadurch gekennzeichnet, dass** die Auswerte- und/oder die Steuerelektronik im Halter (11) eingegossen ist bzw. sind.

7. Vorrichtung nach einem der Ansprüche 1 bis 6, **dadurch gekennzeichnet, dass** am Halter (11) zwei gegenüberliegende Sensoren (12, 13) angeordnet sind.

8. Vorrichtung nach Anspruch 7, **dadurch gekennzeichnet, dass** der Halter (11) eine brückenförmige Kappe (20) aufweist, welche eine Führung und einen Schutz für eine Signalleitung bildet, welche die beiden Sensoren (12, 13) miteinander verbindet.

9. Vorrichtung nach einem der Ansprüche 1 bis 8, **dadurch gekennzeichnet, dass** der Halter (11) Mittel (18) zum Anschliessen eines Kabels aufweist.

## Claims

1. Device for automatically triggering flushing of a flushing device, having a siphon (1), which has a housing (2) with an inlet (5) and an outlet (6) and an overflow edge (21), and having a capacitive sensor (12, 13), which is arranged on the outside (8) of the siphon (1) and has at least one electrode, the sensor (12, 13) being arranged on a holder (11) which is positioned on the housing (2) of the siphon (1), **characterized in that** an electronic evaluation and/or an electronic control unit are/is arranged on the holder (11).

2. Device according to Claim 1, **characterized in that** the holder (11) is of clamp-like design.

3. Device according to Claim 1 or 2, **characterized in that** the holder (11) is of U-shaped design.

4. Device according to one of Claims 1 to 3, **characterized in that** the holder (11) is positioned in a releasable manner on the siphon (1) and, in particular, is latched or snap-fitted thereon.

5. Device according to one of Claims 1 to 4, **characterized in that** retaining means (17) which can be secured in a precisely positioned manner on the housing (2) of the siphon (1) and, in particular, can be snap-fitted or latched thereon are arranged on the holder (11).

6. Device according to Claim 1, **characterized in that** the electronic evaluation and/or the electronic control unit are/is incorporated in the holder (11) by casting or moulding.

7. Device according to one of Claims 1 to 6, **characterized in that** two oppositely located sensors (12, 13) are arranged on the holder (11).

8. Device according to Claim 7, **characterized in that** the holder (11) has a bridge-like cap (20) which forms a means of guiding and protecting a signal line which connects the two sensors (12, 13) to one another.

9. Device according to one of Claims 1 to 8, **characterized in that** the holder (11) has means (18) for the connection of a cable.

## Revendications

1. Dispositif de déclenchement automatique de chasse d'un dispositif de chasse d'eau comprenant un siphon (1), qui présente un boîtier (2) avec une entrée (5) et une sortie (6) ainsi qu'une arête de débordement (21) et comprenant un capteur capacitif (12, 13) disposé du côté extérieur (8) du siphon (1), avec au moins une électrode, le capteur (12, 13) étant disposé sur un support (11) qui est placé sur le boîtier (2) du siphon (1), **caractérisé en ce qu'**une électronique d'analyse et/ou de commande est disposée sur le support (11).

2. Dispositif selon la revendication 1, **caractérisé en ce que** le support (11) est réalisé en forme de pince.

3. Dispositif selon la revendication 1 ou 2, **caractérisé en ce que** le support (11) est réalisé en forme de U.

4. Dispositif selon l'une quelconque des revendications 1 à 3, **caractérisé en ce que** le support (11) est placé de manière amovible sur le siphon (1) et est en particulier encliqueté ou emboîté.

5. Dispositif selon l'une quelconque des revendications 1 à 4, **caractérisé en ce que** des moyens de retenue (17) sont disposés sur le support (11), lesquels peuvent être fixés, notamment par encliquetage ou emboîtement, de manière précise sur le boîtier (2) du siphon (1).

6. Dispositif selon la revendication 1, **caractérisé en ce que** l'électronique d'analyse et/ou de commande est moulée dans le support (11).

7. Dispositif selon l'une quelconque des revendications 1 à 6, **caractérisé en ce que** deux capteurs opposés (12, 13) sont disposés sur le support (11).

8. Dispositif selon la revendication 7, **caractérisé en ce que** le support (11) présente un capuchon (20) en forme de pont qui forme un guidage et une protection pour une conduite de signaux qui relie l'un à l'autre les deux capteurs (12, 13).

9. Dispositif selon l'une quelconque des revendications 1 à 8, **caractérisé en ce que** le support (11) présente des moyens (18) pour le raccordement d'un câble.
